# FASCICULE DE BREVET EUROPEEN

(11) **EP 3 773 054 B1**
(45) Date de publication et mention de la délivrance du brevet: **22.06.2022**
(21) Numéro de dépôt: 19710145.4
(22) Date de dépôt: 07.02.2019
(51) Int. Cl.: A44C 5/00, A44C 5/02, A44C 17/02

(54) **BRIN DE BRACELET POUR MONTRE-BRACELET**
ARMBANDHÄLFTE EINER ARMBANDUHR
WRIST-WATCH STRAP-BAND HALF

(30) Priorité: 13.04.2018 CH 4732018
(43) Date de publication de la demande: 17.02.2021
(73) Titulaire: Cornu et Cie S.A., 2300 La Chaux-De-Fonds (CH)
(72) Inventeur: VIEILLE, Eric, 2300 La Chaux-De-Fonds (CH)
(74) Mandataire: Cronin, Brian Harold John
(86) Numéro de dépôt international: PCT/IB2019/051000
(87) Numéro de publication internationale: WO 2019/197911

(56) Documents cités:
- EP-A1- 0 557 578
- EP-A1- 0 968 669
- WO-A1-00/30434
- WO-A1-2012/156804
- JP-A- H0 984 608

## Description

La présente invention se rapporte à un brin de bracelet pour une montre-bracelet, en particulier un brin de bracelet comportant une bande flexible amovible qui couvre une partie de la surface externe du brin sur sa longueur.

Il est connu de EP0557578 un bracelet de montre-bracelet comprenant un ensemble de maillons métalliques disposés côte à côte, sur lesquels un élément de recouvrement est couplé de façon amovible au moyen d'éléments d'ancrage constitués d'une pluralité de protubérances espacés le long de l'élément amovible. L'inconvénient de cette réalisation est que le système d'attache de l'élément de recouvrement sur les maillons est d'une part complexe à réaliser et d'autre part son remplacement n'est pas commode.

WO0030434 décrit un dispositif de collier comprenant une bande allongée pouvant être fermée destinée à être portée et ayant un certain aspect et dispositif de décoration pouvant être fixé sur le collier en vue de modifier son aspect. JPH0984608A décrit un brin de bracelet selon le préambule de la revendication 1.

Le but de la présente invention est d'assurer la fixation d'un élément de recouvrement amovible d'une manière simple et sure, tout en facilitant son échange, pour pouvoir passer par exemple d'un bracelet de couleur noir à un bracelet de couleur marron sans outil.

Conformément à l'invention, un brin de bracelet pour une montre-bracelet comporte une première extrémité agencée pour être connectée à un boîtier de la montre, et une seconde extrémité connectée à un fermoir. Le brin de bracelet comporte en outre une bande flexible amovible qui couvre une partie de la surface externe du brin sur sa longueur. La bande flexible amovible comporte une première projection qui vient s'insérer dans une ouverture aménagée dans la première extrémité du brin, la première projection et ladite ouverture du brin comportant des profils complémentaires qui coopèrent pour solidariser de manière amovible la première projection de la bande flexible sur le brin. La seconde extrémité du brin est connectée à un élément d'attache pivoté du fermoir ayant une position fermée repliée contre le brin et une position ouverte relevée. La bande flexible amovible comporte une seconde projection qui est maintenue en place et cachée par l'élément d'attache pivoté lorsque celui-ci est dans sa position fermée. Lorsque l'élément d'attache pivoté est dans sa position ouverte il libère et donne accès à la seconde projection de la bande flexible pour permettre à l'utilisateur de tirer sur la bande flexible pour désolidariser la première projection de la bande flexible du brin.

Dans une forme d'exécution, la bande flexible est constituée de deux couches différentes, une couche externe en cuir ou en un matériau ressemblant au cuir ou en tissu, qui est visible de l'extérieur et une couche interne en un matériau glissant.

Dans une exécution, le brin comporte une série de maillons articulés disposés de part et d'autre de la bande flexible. Selon cette exécution, les maillons comportent une partie centrale et deux supports latéraux agencés de part et d'autre de la partie centrale, la bande flexible étant configurée pour recouvrir le côté supérieur de la partie centrale des maillons afin que la bande flexible forme une partie supérieure visible du brin.

De préférence, les supports latéraux des maillons comportent des rainures le long du brin agencées pour recevoir les bords latéraux de la bande flexible. Selon cette exécution préférentielle, la couche interne en un matériau glissant s'étend latéralement au-delà de la couche externe pour former les bords latéraux de la bande flexible qui sont reçus dans les rainures le long du brin.

Dans une forme d'exécution, la première projection de la bande flexible comporte une cavité peu profonde faisant face vers le haut et dans laquelle vient s'engager une projection faisant face vers le bas aménagée dans la première extrémité du brin. Selon cette forme d'exécution et pour une meilleure tenue de la bande flexible amovible, la première projection de la bande flexible termine au-delà de ladite cavité peu profonde avec une lèvre qui s'étend légèrement au dessus de ladite cavité peu profonde.

Toujours selon cette exécution, la bande flexible comporte, adjacente à sa première projection, une creusure de forme partiellement cylindrique faisant face vers l'extrémité et s'étendant au-dessus et en continuité de ladite cavité peu profonde. Dans une forme d'exécution, une barrette cylindrique est agencée pour attacher la première extrémité du brin de bracelet à un boîtier de la montre, cette barrette venant s'engager dans l'ouverture à surface partiellement cylindrique formée par la cavité peu profonde et par ladite creusure partiellement cylindrique.

L'invention concerne également un bracelet d'une montre-bracelet comportant deux brins de bracelet tels que définis ci-dessous, chaque brin de bracelet comportant une première extrémité agencée pour être connectée à un boîtier d'une montre-bracelet, les deux brins étant connectés par leurs secondes extrémités à un fermoir.

Dans une forme d'exécution, le fermoir est du type comportant des bras articulés déployables comportant, à chaque brin de bracelet, un élément d'attache pivoté, notamment un fermoir papillon à boucle invisible.

Une montre-bracelet comportant un bracelet selon l'invention comporte un boîtier connecté aux premières extrémités de deux brins du bracelet tel que défini ci-dessous.

Les caractéristiques de l'invention apparaitront plus clairement à la lecture de la description de plusieurs formes d'exécution données uniquement à titre d'exemple, nullement limitative en se référant aux figures schématiques, dans lesquelles :
- La figure 1 représente une vue de face d'une montre-bracelet attachée d'un côté à un bracelet de montre selon la présente invention,
- La figure 2 représente une vue de côté d'une bande flexible amovible,
- La figure 3 représente une vue en perspective partielle de deux brins de bracelet et d'un fermoir dont un capot est ouvert,
- La figure 4 représente une vue de côté partielle en coupe d'un de deux brins de bracelet et d'un fermoir dont les deux capots sont fermés,
- La figure 5 représente une vue en coupe d'une extrémité d'un brin de bracelet connectable à un boitier de montre ; et
- La figure 6 représente une vue en coupe transversale d'un maillon d'un brin de bracelet comportant une bande flexible amovible.

Comme illustré à la figure 1, une montre-bracelet comporte un boîtier 3 connecté aux premières extrémités 2 de deux brins 1 d'un bracelet. Chaque brin 1 de bracelet comporte une première extrémité 2 agencée pour être connectée au boîtier 3 de la montre-bracelet, les deux brins 1 étant connectés par leurs secondes extrémités 4 à un fermoir 5. Chaque brin 1 de bracelet comporte en outre une bande flexible amovible 6 qui couvre une partie de la surface externe du brin 1 sur sa longueur. La bande flexible amovible 6 comporte, à la première extrémité 2 du brin, une première projection 7 (voir figures 2 et 5) qui vient s'insérer dans une ouverture 8 (figure 5) aménagée dans la première extrémité 2 du brin.

Comme illustré à la figure 5, la première projection 7 et ladite ouverture 8 du brin 1 comportent des profils complémentaires qui coopèrent pour solidariser de manière amovible la première projection 7 de la bande flexible 6 sur le brin 1.

Comme illustré à la figure 4, la seconde extrémité 4 du brin est connectée à un élément d'attache pivoté 9, un capot, du fermoir 5 ayant une position fermée repliée contre le brin et une position ouverte relevée (voir figure 3). La bande flexible amovible 6 comporte, à la seconde extrémité 4 du brin, une seconde projection 10 en forme de pas d'escaliers qui est maintenue en place et cachée par l'élément d'attache pivoté 9 lorsque celui-ci est dans sa position fermée. En effet la face inférieure de l'extrémité de l'élément d'attache pivoté 9 comporte un profil en pas d'escalier complémentaire à celui de la seconde projection 10. De cette manière, lorsque l'élément d'attache pivoté 9 est dans sa position fermée, comme illustré à la figure 4, il couvre et bute contre l'extrémité de la projection 10, assurant ainsi un verrouillage efficace de la projection 10.

Comme illustré à la figure 3, lorsque le capot 9 est dans sa position ouverte, il libère et donne accès à la seconde projection 10 de la bande flexible 6 pour permettre à l'utilisateur de tirer sur la bande flexible 6 pour désolidariser la première projection 7 (figure 5) de la bande flexible du brin. Dans cet exemple, le fermoir 5 est du type fermoir papillon avec boucle invisible. Bien évidemment d'autres types de fermoirs peuvent s'adapter.

Le bracelet illustré notamment aux figures 1 et 3 comporte une série de maillons articulés 13 disposés de part et d'autre de la bande flexible 6. Les maillons 13 comportent une partie centrale 14 (voir figure 6) et deux supports latéraux 15 (voir figure 6) agencés de part et d'autre de la partie centrale. La bande flexible 6 est configurée pour recouvrir le côté supérieur de la partie centrale des maillons 13 afin que la bande flexible 6 forme une partie supérieure visible du brin 1.

Comme illustré à la figure 6, les supports latéraux 15 des maillons comportent des rainures 16 le long du brin agencées pour recevoir les bords latéraux 17 de la bande flexible 6. Dans cet exemple, la couche interne 12 en un matériau glissant tel du caoutchouc ou du plastique s'étend latéralement au-delà de la couche externe 11 par exemple en cuir pour former les bords latéraux 17 de la bande flexible 6 qui sont reçus dans les rainures 16 le long du brin 1. Les deux couches sont solidarisées par exemple par un matériau adhésif adéquate, voire par soudage.

Les deux matériaux de la bande flexible sont utilisés l'un pour l'aspect esthétique et l'autre pour ses qualités de faible coefficient de frottement. Par exemple le plastique ou le caoutchouc sont utilisés pour la couche interne 12 pour abaisser les coefficients de friction de manière à réduire l'énergie nécessaire aux déplacements ainsi qu'à diminuer l'usure lors du contact de la couche interne 12 avec les rainures 16, et pour assurer la solidité de la seconde projection 10.

Comme illustré à la figure 2, la première projection 7 de la bande flexible 6 comporte une cavité 18 peu profonde faisant face vers le haut et dans laquelle vient s'engager une projection 19 (voir figure 5) faisant face vers le bas aménagée dans la première extrémité 2 du brin. La première projection 7 de la bande flexible 6 termine au-delà de ladite cavité 18 peu profonde avec une lèvre 20 qui s'étend légèrement au-dessus de ladite cavité 18 peu profonde. La bande flexible 6 comporte, adjacente à sa première projection 7, une creusure 21 de forme partiellement cylindrique faisant face vers l'extrémité et s'étendant au-dessus et en continuité de ladite cavité 18 peu profonde.

Comme illustré à la figure 5, une barrette cylindrique 22 est agencée pour attacher la première extrémité 2 du brin de bracelet à un boîtier de la montre, cette barrette 22 venant s'engager dans l'ouverture à surface partiellement cylindrique formée par la cavité peu profonde et par ladite creusure partiellement cylindrique, pour assurer une solidarisation amovible très sure de la bande flexible.

Comme on voit schématiquement à la figure 2, les deux extrémités de la couche externe 11, peuvent être optionnellement pourvues de pièces de renforcement.

## Revendications

1. Brin de bracelet pour une montre-bracelet,
le brin (1) de bracelet comportant une première extrémité (2) agencée pour être connectée à un boîtier (3) de la montre, et une seconde extrémité (4) connectée à un fermoir (5),
le brin (1) de bracelet comportant en outre une bande flexible amovible (6) qui couvre une partie de la surface externe du brin (1) sur sa longueur,
où la bande flexible amovible (6) comporte une première projection (7) et une seconde projection (10),
la seconde extrémité (4) du brin étant connectée à un élément d'attache pivoté (9) du fermoir (5) ayant une position fermée repliée contre le brin (1) et une position ouverte relevée,
la seconde projection (10) étant maintenue en place et cachée par l'élément d'attache pivoté (9) lorsque celui-ci est dans sa position fermée,
**caractérisé en ce que**
la première projection (7) vient s'insérer dans une ouverture (8) aménagée dans la première extrémité (2) du brin, la première projection (7) et ladite ouverture (8) du brin (1) comportant des profils complémentaires qui coopèrent pour solidariser de manière amovible la première projection (7) de la bande flexible (6) sur le brin (1), et
lorsque l'élément d'attache pivoté (9) est dans sa position ouverte il libère et donne accès à la seconde projection (10) de la bande flexible (6) pour permettre à l'utilisateur de tirer sur la bande flexible (6) pour désolidariser la première projection (7) de la bande flexible (6) du brin.

2. Brin de bracelet selon la revendication 1, où la bande flexible (6) est constituée de deux couches (11, 12) différentes, une couche externe (11) en cuir ou en un matériau ressemblant au cuir, en tissu ou un autre matériau coloré qui est visible de l'extérieur et une couche interne (12) en un matériau glissant.

3. Brin de bracelet selon la revendication 1 ou 2, comportant une série de maillons articulés (13) disposés de part et d'autre de la bande flexible (6).

4. Brin de bracelet selon la revendication 3, où les maillons (13) comportent une partie centrale (14) et deux supports latéraux (15) agencés de part et d'autre de la partie centrale (14), la bande flexible (6) étant configurée pour recouvrir le côté supérieur de la partie centrale (14) des maillons afin que la bande flexible (6) forme une partie supérieur visible du brin (1).

5. Brin de bracelet selon la revendication 4, où les supports latéraux (15) des maillons comportent des rainures (16) le long du brin (1) agencées pour recevoir les bords latéraux (17) de la bande flexible (6).

6. Brin de bracelet selon la revendication 5 lorsqu'elle dépend de la revendication 2, où la couche interne (12) en un matériau glissant s'étend latéralement au-delà de la couche externe (11) pour former les bords latéraux (17) de la bande flexible (6) qui sont reçus dans les rainures (16) le long du brin (1).

7. Brin de bracelet selon l'une des revendications précédentes, où la première projection (7) de la bande flexible (6) comporte une cavité (18) peu profonde faisant face vers le haut et dans laquelle vient s'engager une projection (19) faisant face vers le bas aménagée dans la première extrémité (2) du brin.

8. Brin de bracelet selon la revendication 7, où la première projection (7) de la bande flexible (6) termine au-delà de ladite cavité (18) peu profonde avec une lèvre (20) qui s'étend légèrement au dessus de ladite cavité (18) peu profonde.

9. Brin de bracelet selon la revendication 7 ou 8, où la bande flexible (6) comporte, adjacente à sa première projection (7), une creusure (21) de forme partiellement cylindrique faisant face vers l'extrémité et s'étendant au-dessus et en continuité de ladite cavité (18) peu profonde.

10. Brin de bracelet selon la revendication 9, comportant une barrette cylindrique (22) agencée pour attacher la première extrémité (2) du brin de bracelet à un boîtier (3) de la montre, cette barrette (22) venant s'engager dans l'ouverture à surface partiellement cylindrique formée par la cavité (18) peu profonde et par ladite creusure (21) partiellement cylindrique.

11. Bracelet d'une montre-bracelet, comportant deux brins (1) de bracelet selon l'une des revendications précédentes, chaque brin (1) de bracelet comportant une première extrémité (2) agencée pour être connectée à un boîtier (3) d'un montre-bracelet, les deux brins (1) étant connectés par leurs secondes extrémités (4) à un fermoir (5).

12. Bracelet selon la revendication 11, où le fermoir (5) est du type comportant des bras articulés déployables comportant, à chaque brin (1) de bracelet, un élément d'attache pivoté (9).

13. Montre-bracelet comportant un bracelet selon la revendication 11 ou 12 et un boîtier (3) connecté aux premières extrémités (2) de deux brins (1) du bracelet.

## Patentansprüche

1. Uhrenarmband-Teilband für eine Armbanduhr, wobei das Uhrenarmband-Teilband (1) ein erstes Ende (2), das eingerichtet ist, um mit einem Gehäuse (3) der Uhr verbunden zu werden, und ein mit einer Schließe (5) verbundenes zweites Ende (4) aufweist,
wobei das Uhrenarmband-Teilband (1) außerdem einen entfernbaren biegsamen Streifen (6) aufweist, der einen Teil der Außenfläche des Teilbands (1) über seine Länge bedeckt,
wobei der entfernbare biegsame Streifen (6) einen ersten Vorsprung (7) und einen zweiten Vorsprung (10) aufweist, wobei das zweite Ende (4) des Teilbands mit einem geschwenkten Befestigungselement (9) der Schließe (5) verbunden ist, das eine gegen das Teilband (1) umgeklappte geschlossene Stellung und eine angehobene offene Stellung hat,
wobei der zweite Vorsprung (10) vom geschwenkten Befestigungselement (9) in Stellung gehalten und verdeckt wird, wenn dieses in seiner geschlossenen Stellung ist, **dadurch gekennzeichnet, dass** der erste Vorsprung (7) sich in eine im ersten Ende (2) des Teilbands eingerichtete Öffnung (8) einfügt, wobei der erste Vorsprung (7) und die Öffnung (8) des Teilbands (1) komplementäre Profile aufweisen, die zusammenwirken, um den ersten Vorsprung (7) des biegsamen Streifens (6) lösbar fest mit dem Teilband (1) zu verbinden,
und das geschwenkte Befestigungselement (9), wenn es in seiner offenen Stellung ist, den zweiten Vorsprung (10) des biegsamen Streifens (6) freigibt und ihn zugänglich macht, um es dem Benutzer zu erlauben, am biegsamen Streifen (6) zu ziehen, um den ersten Vorsprung (7) des biegsamen Streifens (6) vom Teilband zu lösen.

2. Uhrenarmband-Teilband nach Anspruch 1, wobei der biegsame Streifen (6) aus zwei unterschiedlichen Schichten (11, 12) besteht, einer Außenschicht (11) aus Leder oder einem lederähnlichen Material, aus Stoff oder einem anderen farbigen Material, das von außen sichtbar ist, und einer Innenschicht (12) aus einem gleitenden Material.

3. Uhrenarmband-Teilband nach Anspruch 1 oder 2, das eine Reihe von Gelenkgliedern (13) aufweist, die zu beiden Seiten des biegsamen Streifens (6) angeordnet sind.

4. Uhrenarmband-Teilband nach Anspruch 3, wobei die Glieder (13) einen zentralen Teil (14) und zwei seitliche Träger (15) aufweisen, die zu beiden Seiten des zentralen Teils (14) eingerichtet sind, wobei der biegsame Streifen (6) konfiguriert ist, die obere Seite des zentralen Teils (14) der Glieder zu bedecken, damit der biegsame Streifen (6) einen sichtbaren oberen Teil des Teilbands (1) bildet.

5. Uhrenarmband-Teilband nach Anspruch 4, wobei die seitlichen Träger (15) der Glieder Rillen (16) entlang des Teilbands (1) aufweisen, die eingerichtet sind, um die seitlichen Ränder (17) des biegsamen Streifens (6) aufzunehmen.

6. Uhrenarmband-Teilband nach Anspruch 5, wenn er von Anspruch 2 abhängt, wobei die Innenschicht (12) aus einem gleitenden Material sich seitlich über die Außenschicht (11) hinaus erstreckt, um die seitlichen Ränder (17) des biegsamen Streifens (6) zu bilden, die in den Rillen (16) entlang des Teilbands (1) aufgenommen werden.

7. Uhrenarmband-Teilband nach einem der vorhergehenden Ansprüche, wobei der erste Vorsprung (7) des biegsamen Streifens (6) einen flachen Hohlraum (18) aufweist, der nach oben gerichtet ist und in den sich ein nach unten gerichteter Vorsprung (19) einfügt, der im ersten Ende (2) des Teilbands eingerichtet ist.

8. Uhrenarmband-Teilband nach Anspruch 7, wobei der erste Vorsprung (7) des biegsamen Streifens (6) jenseits des flachen Hohlraums (18) mit einer Lippe (20) endet, die sich leicht über dem flachen Hohlraum (18) erstreckt.

9. Uhrenarmband-Teilband nach Anspruch 7 oder 8, wobei der biegsame Streifen (6) an seinen ersten Vorsprung (7) angrenzend eine Höhlung (21) teilweise zylindrischer Form aufweist, die zum Ende gerichtet ist und sich über dem und in Kontinuität des flachen Hohlraums (18) erstreckt.

10. Uhrenarmband-Teilband nach Anspruch 9, das einen zylindrischen Steg (22) aufweist, der eingerichtet ist, um das erste Ende (2) des Uhrenarmband-Teilbands an einem Gehäuse (3) der Uhr zu befestigen, wobei dieser Steg (22) sich in die Öffnung mit teilweise zylindrischer Fläche einfügt, die vom flachen Hohlraum (18) und von der teilweise zylindrischen Höhlung (21) gebildet wird.

11. Uhrenarmband einer Armbanduhr, das zwei Uhrenarmband-Teilbänder (1) nach einem der vorhergehenden Ansprüche aufweist, wobei jedes Uhrenarmband-Teilband (1) ein erstes Ende (2) aufweist, das eingerichtet ist, um mit einem Gehäuse (3) einer Armbanduhr verbunden zu werden, wobei die zwei Teilbänder (1) über ihre zweiten Enden (4) mit einer Schließe (5) verbunden sind.

12. Uhrenarmband nach Anspruch 11, wobei die Schließe (5) von der Art ist, die aufklappbare Gelenkarme aufweist, die an jedem Uhrenarmband-Teilband (1) ein geschwenktes Befestigungselement (9) aufweist.

13. Armbanduhr, die ein Uhrenarmband nach Anspruch 11 oder 12 und ein Gehäuse (3) aufweist, das mit den ersten Enden (2) von zwei Teilbändern (1) des Uhrenarmbands verbunden ist.

## Claims

1. Wristband for a wristwatch,
the strap-band (1) comprising a first end (2) arranged to be connected to a case (3) of the watch, and a second end (4) connected to a clasp (5),
the strap-band (1) further comprising a removable flexible strip (6) which covers parts of the external surface of the strap-band half (1) along its length, wherein the removable flexible strip (6) has a first projection (7) and a second projection (10), the second end (4) of the strap-band being connected to a pivoted attachment element (9) of the clasp (5) having a closed position folded against the strap-band (1) and a raised open position,
the second projection (10) being held in place and hidden by the pivoted attachment element (9) when the latter is in its closed position, **characterized in that** the first projection (7) is inserted into an opening (8) provided in the first end (2) of the strand, the first projection (7) and the said opening (8) of the strap-band (1) comprising complementary profiles which cooperate to removably secure the first projection (7) of the flexible strip (6) to the strap-band (1) and when the pivoted attachment element (9) is in its open position it releases and gives access to the second projection (10) of the flexible strip (6) to allow the user to pull on the flexible strip (6) to disengage the first projection (7) of the flexible strip (6) from the strap-band.

2. Wristband according to claim 1, wherein the flexible strip (6) consists of two different layers (11, 12), an outer layer (11) made of leather or a leather-like material, fabric or another colored material which is visible from the outside and an inner layer (12) made of a sliding material.

3. Bracelet band according to claim 1 or 2, comprising a series of articulated links (13) arranged on either side of the flexible strip (6).

4. Bracelet band according to claim 3, wherein the links (13) comprise a central portion (14) and two lateral supports (15) arranged on either side of the central portion (14), the flexible strip (6) being configured to cover the upper side of the central portion (14) of the links so that the flexible strip (6) forms a visible upper part of the strap-band (1).

5. Bracelet band according to claim 4, wherein the lateral link supports (15) have grooves (16) along the strap-band (1) arranged to receive the lateral edges (17) of the flexible strip (6).

6. Bracelet band according to claim 5 when dependent on claim 2, wherein the inner layer (12) of a slippery material extends laterally beyond the outer layer (11) to form the side edges (17) of the flexible strip (6) which are received in grooves (16) along the strap-band (1).

7. Bracelet band according to one of the preceding claims, wherein the first projection (7) of the flexible strip (6) comprises a shallow upwardly facing cavity (18) in which a downwardly facing projection (19) provided in the first end (2) of the strand engages.

8. Bracelet band according to claim 7, wherein the first projection (7) of the flexible strip (6) terminates beyond said shallow cavity (18) with a lip (20) that extends slightly above said shallow cavity (18).

9. Bracelet band according to claim 7 or 8, wherein the flexible strip (6) has, adjacent its first projection (7), a recess (21) of partially cylindrical shape facing towards the end and extending above and continuous with said shallow cavity (18).

10. Bracelet band according to claim 9, comprising a cylindrical bar (22) arranged to attach the first end (2) of the bracelet band to a case (3) of the watch, this bar (22) engaging in the opening with a partially cylindrical surface formed by the shallow cavity (18) and by said partially cylindrical hollow (21).

11. Bracelet of a wristwatch, comprising two bracelet bands (1) according to one of the preceding claims, each bracelet band (1) comprising a first end (2) arranged to be connected to a case (3) of a wristwatch, the two bands (1) being connected by their second ends (4) to a clasp (5).

12. Bracelet according to claim 11, wherein the clasp (5) is of the type comprising deployable articulated arms comprising, at each bracelet band (1), a pivoted attachment element (9).

13. Wristwatch comprising a bracelet according to claim 11 or 12 and a case (3) connected to the first ends (2) of two bands (1) of a bracelet.
